# EUROPÄISCHE PATENTSCHRIFT

(11) **EP 2 908 011 B1**
(45) Veröffentlichungstag und Bekanntmachung des Hinweises auf die Patenterteilung: **08.11.2017**
(21) Anmeldenummer: 14155617.5
(22) Anmeldetag: 18.02.2014
(51) Int. Cl.: F04C 29/06, F04C 29/12, F04C 25/02, F04C 18/344

(54) **Kraftfahrzeug-Vakuumpumpe**
Motor vehicle vacuum pump
Pompe à vide pour véhicule automobile

(43) Veröffentlichungstag der Anmeldung: 19.08.2015
(73) Patentinhaber: Pierburg Pump Technology GmbH, 41460 Neuss (DE)
(72) Erfinder: Des, Enver, 41469 Neuss (DE); Job, Moritz Johannes, 40233 Düsseldorf (DE)
(74) Vertreter: Patentanwälte ter Smitten Eberlein-Van Hoof Rütten Partnerschaftsgesellschaft mbB

(56) Entgegenhaltungen:
- EP-A2- 1 953 389

## Beschreibung

Die Erfindung bezieht sich auf eine Kraftfahrzeug-Vakuumpumpe, die als Verdrängerpumpe ausgebildet ist, beispielsweise als Flügelzellenpumpe. Die Kraftfahrzeug-Vakuumpumpe ist ein Nebenaggregat in einem Kraftfahrzeug, das beispielsweise unmittelbar durch einen Verbrennungsmotor oder aber durch einen separaten elektrischen Antriebsmotor angetrieben wird.

Die Kraftfahrzeug-Vakuumpumpe weist einen Pumpraum auf, in dem ein Pumpenrotor rotiert, der ein Gas, in der Regel Luft, innerhalb des Pumpraums komprimiert und durch ein Auslassventil aus dem Pumpraum in einen Auslassraum ausschiebt. Das Auslassventil verhindert einen Rückfluss von komprimiertem Gas aus den Auslassraum in den Pumpraum. Als Auslassventil wird wegen seiner einfachen Konstruktion und hohen Zuverlässigkeit häufig ein Blattfeder-Ventil eingesetzt, bei dem der Ventilkörper als Blattfeder ausgebildet ist, der in Schließstellung auf einem die Ventilöffnung umgebenden Ventilsitz aufliegt und bei ausreichender Druckdifferenz von dem Ventilsitz abhebt, so dass das Auslassventil geöffnet wird. Problematisch oder jedenfalls unerwünscht bei Vakuumpumpen mit Auslassventilen ist die Geräuschentwicklung, die im Wesentlichen aus den hohen Beschleunigungen des Ventilkörpers, des Schmiermittels bei einer geschmierten Vakuumpumpe und der plötzlichen Kompression oder Dekompression des Gases resultiert.

Aus DE 102 27 772 A1 ist eine mechanische Kraftfahrzeug-Vakuumpumpe bekannt, bei der zum Zwecke der Lärmverringerung in der Nähe des Auslassventils ein Kanal oder einer Öffnung vorgesehen ist, um die Druckänderungen in diesen Bereich graduell zu verringern.

Aus EP 1 953 389 A2 ist eine mechanische Kraftfahrzeug-Vakuumpumpe bekannt, bei der zum Zwecke der Lärmverringerung in dem als Blattfeder ausgebildeten Ventilkörper eine Öffnung vorgesehen ist, um die Druckänderungen in diesen Bereich graduell zu verringern. Zwar bewirkt diese Maßnahme eine spürbare Lärmverringerung, jedoch sind das Öffnungsverhalten und die Geräuschentwicklung beim Öffnen des Auslassventils insbesondere bei hohen Drehzahlen der Vakuumpumpe nicht immer befriedigend.

Aufgabe der Erfindung war es demgegenüber, eine Kraftfahrzeug-Vakuumpumpe mit verringerter Geräuschentwicklung zu schaffen.

Diese Aufgabe wird erfindungsgemäß durch eine Kraftfahrzeug-Vakuumpumpe mit den Merkmalen des Anspruchs 1 gelöst.

Erfindungsgemäß weist der Ventilsitz und/oder der korrespondierende Teil des Ventilkörper- Schließkörpers mehrere Mikronuten auf, die quasi sternartig in lateraler Richtung orientiert sind, also bei beispielsweise kreisförmiger Ventilöffnung ungefähr radial angeordnet sind. Die Mikronuten stellen auf diese Weise in der Schließebene des Auslassventils eine Drainage her, über die in der Grenzfläche zwischen dem Ventilsitz und dem korrespondierenden Teil des Schließkörpers beim Öffnen des Auslassventils ein schnellerer Druckausgleich erfolgt. Bei einer ölgeschmierten Vakuumpumpe wird hierdurch insbesondere die Lösungskraft zum Überwinden der durch das Schmiermittel verursachten Adhäsionskraft zwischen dem Ventilsitz und dem korrespondierenden Randbereich des Schließkörpers erheblich verringert. Hierdurch wird die Öffnungsbewegung des Schließkörpers harmonischer, so dass auch die Geräuschentwicklung beim Öffnen verringert wird. Auch die Geräuschentwicklung beim Schließe des Auslassventils verringert ist. Die Nutbreite der Mikronuten ist geringer als 0,5 mm.

Vorzugsweise ist die Nuttiefe t der Mikronuten kleiner als 0,2 mm, und ist besonders bevorzugt kleiner als 0,1 mm. Gemäß einer bevorzugten Ausführungsform, ist die Nutbreite der Mikronuten geringer als 0,25 mm. Versuche haben ergeben, dass bereits relativ wenige Mikronuten, beispielsweise weniger als 100 Mikronuten insgesamt, eine erhebliche Verringerung der Geräuschemissionen bewirken. Dadurch, dass die Mikronuten sowohl für sich alleine als auch in der Summe einen relativ kleinen Öffnungsquerschnitt aufweisen, sind die Rückströmungsverluste durch die Mikronuten vernachlässigbar.

Vorzugsweise ist über mindestens die Hälfte des Ventilsitzes das Verhältnis der Länge I der Mikronuten zu ihrem gegenseitigen seitlichen Abstand d größer als 1,0. Mit anderen Worten, der Abstand zweier Mikronuten zueinander ist in der Regel geringer als die Länge der Mikronuten, Gemäß einer besonders bevorzugten Ausführungsform kreuzen sich die Mikronuten nicht, sondern sind sternartig angeordnet. In geradlinigen Bereichen des Ventilsitzes sind die Mikronuten bevorzugt parallel zueinander angeordnet.

Vorzugsweise sind die Mikronuten entweder nur an dem Ventilsitz oder nur an dem Schließkörper vorgesehen. Besonders bevorzugt sind die Mikronuten nur an dem Ventilsitz vorgesehen, der die Ventilöffnung umgibt. Tatsächlich können die positiven Effekte bezüglich der Geräuschemissionen durch ein Vorsehen der Mikronuten sowohl an dem Ventilsitz als auch an dem Schließkörper des Ventilkörpers nicht wesentlich verbessert werden, so dass durch das Vorsehen der Mikronuten an nur einer Seite der Grenzfläche die Herstellungskosten ohne funktionellen Nachteil relativ gering gehalten werden können.

Vorzugsweise ist bei geschlossenem Auslassventil ein Längsende der Mikronuten jeweils zur Ventilöffnung hin und ist das andere Längsende der Mikronuten jeweils zum Auslassraum hin geöffnet. Auch bei vollständig geschlossenem Auslassventil, also wenn der Schließkörper vollständig auf dem Ventilsitz aufliegt, sind die beiden Längsenden der Mikronuten offen, so dass auch bei vollständig geschlossenem Auslassventil die maximal mögliche Drainagefunktion in Nutlängsrichtung zur Verfügung steht.

Gemäß einer bevorzugten Ausführungsform ist der Ventilsitz erhaben ausgebildet. Durch diese einfache Maßnahme kann insbesondere sichergestellt werden, dass die Mikronuten außenseitig an ihrem äußeren Längsende stets zum Auslassraum hin geöffnet sind.

Vorzugsweise sind die Mikronuten durch Lasergravur oder durch Prägen hergestellt. Auf diese Weise kann mit einem relativ einfachen Verfahren das Öffnungs- und Schließverhalten des Auslassventils erheblich verbessert werden.

Gemäß einer bevorzugten Ausführungsform ist der Ventilkörper als Blattfeder ausgebildet. Eine derartige Konzeption des Ventilkörpers ist preiswert und mechanisch zuverlässig.

Im Folgenden werden unter Bezugnahme auf die Zeichnungen zwei Ausführungsbeispiele der Erfindung näher erläutert. Es zeigen:
Figur 1 eine geöffnete Kraftfahrzeug-Vakuumpumpe mit Blick auf die den Pumpraum von dem Auslassraum trennende Trennwand, in der ein Auslassventil vorgesehen ist,
Figur 2 eine Draufsicht auf die Trennwand einschließlich des Ventilsitzes im Bereich des Auslassventils,
Figur 3 eine Draufsicht auf die pumpraumseitige Seite des Ventilkörpers in einer ersten Ausführungsform,
Figur 4 eine Draufsicht auf die pumpraumseitige Seite des Ventilkörpers in einer zweiten Ausführungsform, und
Figur 5 einen Querschnitt der Trennwand im Bereich des Auslassventils.

In der Figur 1 ist eine geöffnete Kraftfahrzeug-Vakuumpumpe 10 dargestellt, bei der eine Trennwand 22 sichtbar ist, die einen Pumpraum 1.2 von einem Auslassraum 14 trennt, wie in der Querschnittsdarstellung der Figur 5 dargestellt. Die Vakuumpumpe 10 ist eine so genannte mechanische Vakuumpumpe, die mechanisch durch einen Verbrennungsmotor angetrieben wird, also sich mit einer zu der Drehzahl des Verbrennungsmotors proportionalen Drehzahl dreht. Beispielsweise wird die Vakuumpumpe 10 im eingebauten Zustand direkt über die Nockenwelle des Verbrennungsmotors angetrieben.

Die Vakuumpumpe 10 ist als Verdichteter-Pumpe ausgebildet, und verdichtet diskontinuierlich Gas, insbesondere Luft. Um zwischen zwei Druckintervallen ein Rückströmen des Gases aus dem Auslassraum 14 zurück in den Pumpraum 12 zu verhindern, ist an der Trennwand 22 ein Auslassventil 20 vorgesehen, das bei einem entsprechenden Überdruck im Pumpraum 12 öffnet und bei Nicht-Überdruck im Pumpraum 12 einen Rückfluss des Gases aus dem Auslassraum 14 zurück in den Pumpraum 12 verhindert.

Das Auslassventil 20 ist in Figur 5 zusammen mit der Trennwand 22 im Querschnitt dargestellt. Das Auslassventil 20 ist als so genanntes Federblatt-Ventil ausgebildet. In der Trennwand 22 ist eine längsovalgekrümmte Ventilöffnung 24 vorgesehen. Auf der auslassraumseitigen Seite 23 der Trennwand 22, der die pumpraumseitige Seite 21 gegenüberliegt, ist ein Ventilkörper 40;40' fixiert, der in einer ersten Ausführungsform in der Figur 3 und in einer zweiten Ausführungsform in der Figur 4 in Draufsicht auf seine pumpraumseitige Seite im Detail dargestellt ist. Der Ventilkörper 40;40' weist in Längserstreckung jeweils drei Abschnitte auf, nämlich den Schließkörper-Abschnitt 43;43', den Gelenk-Abschnitt 44 und den Befestigung-Abschnitt 46.

Der Ventilkörper 40; 40' besteht aus Federblech und weist in seinem Gelenk-Abschnitt 44 eine Verjüngung 45 auf wodurch der Ventilkörper 40; 40' in diesem Abschnitt 44 leichter biegbar ausgebildet ist als in den daran angrenzenden Abschnitten 46,43. In dem Befestigungs-Abschnitt 46 weist der Ventilkörper 40;40' eine Befestigungs-Öffnung 48 und eine Ausnehmung 52 auf. Der Ventilkörper 40 ist mit einem Befestigungsmittel 50 in einer beispielsweise mit einem Gewinde versehenen Bohrung 28 der Trennwand 22 fixiert. Das Befestigungsmittel 50 kann eine Schraube, einen Niete oder ein anderes geeignetes Befestigungsmittel sein. Die Ausnehmung 52 umgreift eine erhabene Haltenase 124 der Trennwand 22, so dass der Ventilkörper 40 durch das Befestigungsmittel 50 und die Haltenase 124 eindeutig und unverdrehbar an der Trennwand 22 fixiert ist. Im Bereich des Gelenk-Abschnittes 44 des Ventilkörpers 40 weist die Trennwand 22 eine Gelenk-Vertiefung 26 auf.

An dem anderen Längsende des Ventilkörpers 40; 40' ist ein Schließkörper 42,42' angeordnet, der in seiner in der Figur 5 dargestellten Schließposition die Ventilöffnung 24 vollständig verschließt.

Auf der auslassseitigen Seite 23 weist die Trennwand 22 einen in Bezug auf die Trennwand-Grundebene erhaben und eben ausgebildeten Ventilsitz 30 auf, auf den der korrespondierende streifenartige Randbereich der in den Figuren 3 und 4 dargestellten pumpraumseitigen Seite des Schließkörpers in der Schließposition 42 aufliegt. Der stegartige Ventilsitz 30 weist eine erhabene Höhe gegenüber den Nachbarbereichen von ca. 1 mm auf.

In dem in den Figuren 3 und 5 dargestellten ersten Ausführungsbeispiel weist der Ventilsitz 30 bis 50 Mikronuten 32 auf, die in lateraler Richtung orientiert sind, also sternartig von innen nach außen verlaufen und sich nicht kreuzen. Die Mikronuten 32 sind im ungefähr senkrecht zum Öffnungsrand orientiert. Die Mikronuten 32 sind durch Lasergravur in den Ventilsitz 30 eingebracht worden. Die Mikronuten 32 haben typischerweise eine Nuttiefe t von 0,025 mm und einen Nutbreite b von 0, 1 mm. Die Länge I der Mikronuten 32 kann 1,0 bis 2,0 mm betragen, der seitliche Abstand d zweier benachbarter Mikronuten zueinander beträgt weniger ein als 1,0 mm. In jedem Fall ist der mittlere seitliche Abstand d stets kleiner als die Länge I der Mikronuten 32.

In einer zweiten Ausführungsform weist der Ventilkörper 40' auf seiner dem Ventilsitz 30 zugewandten Seite Mikronuten 32' auf, die die gleichen Maße und Orientierungen aufweisen, wie die Mikronuten 32 in dem Ventilsitz 30. Der Ventilkörper 40' mit Mikronuten 32' kann kombiniert sein mit einem Ventilsitz ohne Mikronuten, oder aber mit einem Ventilsitz 30 gemäß den Figuren 2 und 5 mit Mikronuten 32.

Die Mikronuten 32 an dem Ventilsitz 30 sind an ihren beiden Längsenden offen, so dass die äußeren Längsenden zum Auslassraum hin geöffnet und die inneren Längsenden zum Pumpraum hin geöffnet sind. Auf diese Weise kann an beiden Längsenden stets ein Fluidstrom in die betreffende Mikronuten ein- oder ausströmen, so dass ein entsprechender Druckausgleich in der Mikronut stets möglich ist. Eine Drainage des Ventilsitzes 30 ist bei allen Betriebszuständen des Auslassventils 20 sichergestellt.

Die Vakuumpumpe 10 ist bevorzugt ölgeschmiert, so dass bei einem Öffnungs- und einem Schließvorgang insbesondere Öl durch die Mikronuten 32; 32' zu- und abfließt. Der Ventilkörper 40; 40' ist derart vorgespannt, dass er bei einem Differenzdruck von ca. 0,04 bar öffnet. Durch die Mikronuten 32;32' kann bereits bei dem vorgenannten Differenzdruck das Öl in Richtung Öffnungs-Mitte fließen, so dass der Ölfilm zwischen dem Ventilsitz 30 und dem Schließkörper 42; 43' schnell abreißt. Hierdurch wird eine harmonische Öffnungsbewegung des Ventilkörpers 40 ermöglicht, so dass die Schallemissionen erheblich reduziert sind. Dies gilt analog auch für die Schließbewegung.

## Patentansprüche

1. Kraftfahrzeug- Vakuumpumpe (10) mit
einem Pumpraum z), in dem ein Pumpenrotor verdichtend rotiert, einem Auslassraum (14), in den das verdichtete Gas aus dem Pumpraum (12) austritt,
einer Trennwand (22), die den Pumpraum (12) von dem Auslassraum (14) abtrennt, und
einem als Rückschlagventil ausgebildeten Auslassventil (20) in der Trennwand (22), durch das das komprimierte Gas aus dem Pumpraum (12) in den Auslassraum (14) austritt,
wobei das Auslassventil (20) von einer Ventilöffnung (24) in der Trennwand (22) und einem Ventilkörper (40;40') mit einem Schließkörper (42) gebildet wird,
wobei auf der Austrittsseite der Trennwand (22) um die Ventilöffnung (24) herum ein Ventilsitz (30) vorgesehen ist, auf den der korrespondierende Teil des Schließkörpers (42) des Ventilkörpers (40; 40') in seiner Schließstellung aufliegt,
**dadurch gekennzeichnet, dass**
der Ventilsitz (30) und/oder der korrespondierende Teil des Schließkörpers (42;42') mehrere Mikronuten (32; 32') aufweist, die in lateraler Richtung orientiert sind,
und
die Nutbreite b der Mikronuten (32; 32') geringer als 0,5 mm ist.

2. Kraftfahrzeug- Vakuumpumpe (10) nach Anspruch 1, wobei die Nuttiefe t der Mikronuten (32; 32') geringer als 0,2 mm, und besonders bevorzugt kleiner als 0,1 mm ist.

3. Kraftfahrzeug- Vakuumpumpe (10) nach einem der vorangegangenen Ansprüche, wobei die Nutbreite b der Mikronuten (32; 32') geringer als 0,25 mm ist.

4. Kraftfahrzeug- Vakuumpumpe (10) nach einem der vorangegangenen Ansprüche, wobei über mindestens die Hälfte des Ventilsitzes (30) das Verhältnis der Länge I der Mikronuten (32; 32') zu ihrem gegenseitigen seitlichen Abstand d größer als 1,0 ist.

5. Kraftfahrzeug-Vakuumpumpe (10) nach einem der vorangegangenen Ansprüche, wobei sich die Mikronuten (32; 32') nicht kreuzen.

6. Kraftfahrzeug-Vakuumpumpe (10) nach einem der vorangegangenen Ansprüche, wobei die die Mikronuten (32; 32') nur an dem Ventilsitz (30) oder dem Schließkörper (42') vorgesehen sind.

7. Kraftfahrzeug-Vakuumpumpe (10) nach einem der vorangegangenen Ansprüche, wobei ein Längsende der Mikronuten (32; 32') zur Ventilöffnung (24) und das andere Längsende zum Auslassraum (14) geöffnet ist.

8. Kraftfahrzeug-Vakuumpumpe (10) nach einem der vorangegangenen Ansprüche, wobei der Ventilsitz (30) erhaben ausgebildet ist.

9. Kraftfahrzeug-Vakuumpumpe (10) nach einem der vorangegangenen Ansprüche, wobei die Mikronuten (32; 32') durch Lasergravur oder Prägen hergestellt sind.

10. Kraftfahrzeug-Vakuumpumpe (10) nach einem der vorangegangenen Ansprüche, wobei der Ventilkörper (40; 40') als Blattfeder ausgebildet ist.

## Claims

1. A motor vehicle vacuum pump (0) comprising:
a pumping chamber (12) in which a pump rotor rotates in a compressing manner,
an outlet chamber (14) into which the compressed gas exits from the pumping chamber (12),
a separation wall (22) configured to separate the pumping chamber (12) from the outlet chamber (14), and
an outlet valve (20) formed as a non-return valve in the separation wall (22), the outlet valve being configured to have the compressed gas exit from the pumping chamber (12) into the outlet chamber (14) therethrough,
wherein the outlet valve (20) is formed by a valve opening (24) in the separation wall (22) and a valve body (40; 40') having a closing body (42),
wherein a valve seat (30) is provided around the valve opening (24) on the outlet side of the separation wall (22), the corresponding part of the closing body (42) of the valve body (40; 40') resting on said seat in its closed position,
at least one of the valve seat (30) and the corresponding part of the closing body (42; 42') comprises a plurality of microgrooves (32; 32') oriented in a lateral direction,
and
the microgrooves (32; 32') comprise a groove width which is less than 0.5 mm.

2. The motor vehicle vacuum pump (10) as recited in claim 1, wherein the microgrooves (32; 32') comprise a groove depth (t) which is less than 0.2 mm, and preferably less than 0.1 mm.

3. The motor vehicle vacuum pump (10) as recited in one of the preceding claims wherein the microgrooves (32; 32') comprise a groove width b which is less than 0.25 mm.

4. The motor vehicle vacuum pump (10) as recited in one of the preceding claims, wherein, for at least a half of the valve seat (30), a ratio of the length I of the microgrooves (32; 32') to the mutual lateral distance d of the microgrooves is greater than 1.0.

5. The motor vehicle vacuum pump (10) as recited in one of the preceding claims, wherein the microgrooves (32; 32') are configured to not cross each other.

6. The motor vehicle vacuum pump (10) as recited in one of the preceding claims, wherein the microgrooves (32; 32') are arranged only on the valve seat (30) or only on the closing body (42').

7. The motor vehicle vacuum pump (10) as recited in one of the preceding claims, wherein one longitudinal end of the microgrooves (32; 32') is configured to open to the valve opening (24) and the other longitudinal end is configured to open to the outlet chamber (14).

8. The motor vehicle vacuum pump (10) as recited in one of the preceding claims, wherein the valve seat (30) comprises a shape which is raised.

9. The motor vehicle vacuum pump (10) as recited in one of the preceding claims, wherein the microgrooves (32; 32') are made using a laser engraving process or a stamping process.

10. The motor vehicle vacuum pump (10) as recited in one of the preceding claims, wherein the valve body (40;40') is designed as a leaf spring.

## Revendications

1. Pompe à vide (10) pour véhicule automobile avec
une chambre de pompage (12) dans laquelle un rotor de pompe tourne pour comprimer,
une chambre de sortie (14), dans laquelle le gaz comprimé sort à partir de la chambre de pompage (12),
une paroi de séparation (22) séparant la chambre de pompage (12) de la chambre de sortie (14), et
une soupape de sortie (20) sous forme d'une soupape anti-retour, formée dans la paroi de séparation (22), le gaz comprimé sortant de la chambre de pompage (12) dans la chambre de sortie (14) à travers la soupape de sortie,
ladite soupape de sortie (20) étant formée par une ouverture de soupape (24) dans la paroi de séparation (22) et un corps de soupape (40; 40') ayant un corps de fermeture (42),
un siège de soupape (30) étant prévu sur le côté de sortie de la paroi de séparation (22) autour de l'ouverture de soupape (24), la partie correspondante du corps de fermeture (42) du corps de soupape (40; 40') restant sur ce siège dans son position de fermeture,
**caractérisée en ce que**
le siège de soupape (30) et/ou la partie correspondante du corps de fermeture (42; 42') est pourvu de plusieurs micro-rainures (32; 32') orientées dans la direction latérale,
et
la largeur de rainure b des micro-rainures (32; 32') est inférieure à 0,5 mm.

2. Pompe à vide (10) pour véhicule automobile selon la revendication 1, dans laquelle la profondeur de rainure t des micro-rainures (32; 32') est inférieure à 0,2 mm et de façon particulièrement préférée inférieure à 0,1 mm.

3. Pompe à vide (10) pour véhicule automobile selon l'une quelconque des revendications précédentes, dans laquelle la largeur de rainure b des micro-rainures (32; 32') est inférieure à 0,25 mm.

4. Pompe à vide (10) pour véhicule automobile selon l'une quelconque des revendications précédentes, dans laquelle, pour au moins la moitié du siège de soupape (30) le rapport de la longueur I des micro-rainures (32; 32') à leur distance latérale d mutuelle est supérieur à 1,0.

5. Pompe à vide (10) pour véhicule automobile selon l'une quelconque des revendications précédentes, dans laquelle les micro-rainures (32; 32') se ne croisent pas.

6. Pompe à vide (10) pour véhicule automobile selon l'une quelconque des revendications précédentes, dans laquelle les micro-rainures (32; 32') sont prévues seulement au siège de soupape (30) ou au corps de fermeture (42').

7. Pompe à vide (10) pour véhicule automobile selon l'une quelconque des revendications précédentes, dans laquelle une extrémité longitudinale des micro-rainures (32; 32') est ouverte vers l'ouverture de soupape (24) et l'autre extrémité longitudinale est ouverte vers la chambre de sortie (14).

8. Pompe à vide (10) pour véhicule automobile selon l'une quelconque des revendications précédentes, dans laquelle le siège de soupape (30) est en relief.

9. Pompe à vide (10) pour véhicule automobile selon l'une quelconque des revendications précédentes, dans laquelle les micro-rainures (32; 32') sont formées par gravure au laser ou par embossage.

10. Pompe à vide (10) pour véhicule automobile selon l'une quelconque des revendications précédentes, dans laquelle le corps de soupape (40; 40') est réalisé comme ressort à lame.
